# EUROPÄISCHE PATENTSCHRIFT

(11) **EP 0 680 710 B1**
(45) Veröffentlichungstag und Bekanntmachung des Hinweises auf die Patenterteilung: **06.08.1997**
(21) Anmeldenummer: 94890081.6
(22) Anmeldetag: 06.05.1994
(51) Int. Cl.: A47B 65/00, A47B 57/58

(54) **Fachstütze für Bücher- und Ablageregale**
Supporting post for bookshelves and storeshelves
Pilier de soutien pour étagères à livres ou autres

(43) Veröffentlichungstag der Anmeldung: 08.11.1995
(73) Patentinhaber: Knapp, Karl, A-3100 St. Pölten (AT)
(72) Erfinder: Knapp, Karl, A-3100 St. Pölten (AT)

(56) Entgegenhaltungen:
- DE-A- 3 107 107
- DE-U- 9 205 281
- FR-A- 432 066
- NL-A- 6 808 121

## Beschreibung

Die vorliegende Erfindung betrifft eine
Fachstütze für Bücher- und Ablageregale, die nachträglich zwischen zwei übereinander angeordnete Fachplatten in bestehende Bücher- und Ablageregale einsetzbar und die in ihrer Länge stufenlos einstellbar ist, mit einer Gewindestange, die in ein Gewinderohr einschraubbar ist, sowie mit Endplatten an ihren beiden Enden, die mit Auflagen aus rutschfestem Material belegt sind. Eine Fachstütze dieser Art ist durch das DE-U-9 205 281 bekannt.

Vorschläge für Bücherstützen, welche ähnliche Aufgaben lösen sollen, sind bereits bekannt. Die bekannten Vorrichtungen sind teilweise bei Montage der Regale einzubauen und können nachträglich nicht eingesetzt werden oder dienen zum Stabilisieren von senkrechten Facheinlagen, wie aus der US-PS 2 379 126 hervorgeht, damit die Fächer seitlich nicht umfallen.
Es werden auch Teleskoprohre mit Federdruck, für einen senkrechten Halt der Bücher, jedoch ohne die Ablageregale zu stützen, verwendet. Diese Vorlichtungen gehen beispielsweise aus der EP-A1-439 110 hervor, welche nur das seitliche Umkippen der Fachbretter und Bücher verhindert.
Der Erfindung liegt die Aufgabe zugrunde, die Bücher- und Ablageregale statisch zu stützen und die belasteten Regale in einer Genauigkeit von Millimeterabständen hinzustellen und zu halten.

Zur Lösung der gestellten Aufgabe ist die Erfindung dadurch gekennzeichnet, daß das Gewinderohr mit einer beweglichen Niete, unter Zwischenlage von Beilagscheiben, drehbar an der einen Endplatte gelagert ist und die Gewindestange fest mit der anderen Endplatte verbunden ist.
Die verstellbare Fachstütze kann in belastetem Zustand d. Regale, ohne Mühe, per Hand in der Höhe verstellt und belastet werden, sodaß die durchgebogenen Fachplatten wieder in die gewünschte Lage gebracht und abgestützt werden. Es brauchen die Regale beim Einsetzen der verstellbaren Fachstützen nicht entleert werden.
Bei einer bevorzugten Ausführung ist die Fachstütze gekennzeichnet dadurch, daß die Endplatten mit U-förmigen Klammern versehen sind, deren innere Weite etwa der Stärke der Fachplatten entspricht.
Damit können die Fachplatten zusammengezogen werden.
Eine Fachstütze mit einer Verkleidung ist dadurch gekennzeichnet, daß als Verkleidung wie an sich bekannt eine im Querschnitt etwa U-förmige Buchattrappe zwischen die Fachplatten einsetzbar ist, die aus einer Innenhülle und einer Außenhülle besteht, die in der Höhe stufenlos gegeneinander verschiebbar und durch Klemmbügel am Rand der einen Hülle in jeder Stellung aneinander fixierbar sind. Damit wird erreicht, daß die Fachstütze in jeder Höhenstellung optisch abgedeckt wird.

Nachfolgend wird ein Ausführungsbeispiel der Erfindung anhand der Figuren der beiliegenden Zeichnungen beschrieben.
Die Fig. 1 zeigt eine erfindungsgemäße Fachstütze, die Fig. 2 zeigt ein Ausführungsbeispiel mit U-förmigen Klammern an den Endplatten, die Fig. 3 bis 5 zeigen eine Verkleidung für die Fachstütze und die Fig. 6 zeigt die Fachstütze mit der Verkleidung.
Erfindung bei Fig. 1: Gewinderohr (1) am oberen Teil mit Innengewinde (2) fest verbunden, Gewindestange (3) wird durch händisches Drehen millimetergenau in die gewünschte Höhe verstellt. Die obere Endplatte (4) mit Auflage (5) aus rutschfestem Material wird an die obere Fachplatte und die untere Endplatte (9) mit Auflage (10) auf die untere Fachplatte gepreßt. Durch die bewegliche Niete (6) in der Drehfreiheit, zwischen feststehender Endplatte (9) und dem beweglichen Gewinderohr (1), welches die nach oben feststehende Gewindestange (3) mit Endplatte (4) ausgleicht, wirken die Beilagescheiben (7 und 8) unterstützend zum reibungslosen Drehen der Elemente.
Durch die exakte Verbindung (1 zu 2, 2 zu 3, 3 zu 4, 1 zu 6 und 6 zu 9) kann die verstellbare Fachstütze, bei feststehenden Büchern und beladenen Ablageregalen, genau eingesetzt und stabilisiert werden.

In der Fig. 2 ist eine Abwandlung der Erfindung ersichtlich, welche die Fachstütze mit U-Klammern (14 + 15), also durch die Verbindung mit der oberen (4) und unteren Endplatte (9) - verstellbare Fachstütze, statisch stützt und zugleich Bücher und Ablageregale in millimetergenauer Einstellung, auch in umgekehrter Richtung, festigt und zusammenhält. Damit können Regale auch nach oben gezogen und befestigt werden.

Wie aus den Fig. 3 und 4 ersichtlich ist, kann durch eine Buchattrappe der optische Eindruck der Bücherregale wesentlich verbessert werden, indem man die verstellbare Fachstütze abdeckt.
Die Buchatrappe besteht aus einer Innenhülle (11) und einer Außenhülle (12) an deren Enden ein Klemmbügel (13) angebracht ist. Es wird damit die Haftung der Doppel-Buchattrappenhülle in jeder Höhe der verstellbaren Fachstütze angepaßt und gehalten.
In den Fig. 5 und 6 wird die Buchattrappe (11 und 12) in verschiebbarer Stellung gezeigt und durch Klemmbügel (13) in jeder Einstellung gehalten. Dadurch kann die Buchattrappe die gesammte verstellbare Fachstütze in jeder Höhenlage abdecken und die Bücherregale in einheitlichem Aussehen, ohne technische Hilfsmittel, erscheinen lassen.

Durch diese neue verstellbare Fachstütze für Bücher- und Ablageregale wird erstmals eine belastbare Regalstütze in dieser Ausbildungsweise geschaffen, die den Anforderungen der Praxis standhält und eine zuverlässige verstellbare und belastbare Bücher- und Ablageregal-Fachstützung gewährleistet.

## Patentansprüche

1. Fachstütze für Bücher- und Ablageregale; die nachträglich zwischen zwei übereinander angeordnete Fachplatten in bestehende Bücher und Ablageregale einsetzbar und die in ihrer Länge stufenlos einstellbar ist, mit einer Gewindestange (3), die in ein Gewinderohre (1) einschraubbar ist, sowie mit Endplatten (4, 9) an ihren beiden Enden, die mit Auflagen (5, 10) aus rutschfestem Material belegt sind; gekennzeichnet dadurch, daß das Gewinderohr (1) mit einer beweglichen Niete (6), unter Zwischenlage von Beilagscheiben (7 und 8) drehbar an der einen Endplatte (9) gelagert ist und die Gewindestange (3) fest mit der anderen Endplatte (4) verbunden ist.

2. Fachstütze nach Anspruch 1, gekennzeichnet dadurch, daß die Endplatten (4, 9) mit U-förmigen Klammern (14 und 15) versehen sind, deren innere Weite etwa der Stärke der Fachplatten entspricht.

3. Fachstütze nach Anspruch 1 od. 2 mit einer Verkleidung, dadurch gekennzeichnet, daß als Verkleidung wie an sich bekannt eine im Querschnitt etwa U-förmige Buchattrappe (11 und 12) zwischen die Fachplatten einsetzbar ist, die aus einer Innenhülle (11) und einer Außenhülle (12) besteht, die in der Höhe stufenlos gegeneinander verschiebbar und durch Klemmbügel (13) am Rand der einen Hülle (12) in jeder Stellung aneinander fixierbar sind.

## Claims

1. Special support for book- and filing shelves; subsequently usable between two one on the other ordered (mounted) special plates in existing and in their length continuously adjustable book- and filing shelves, with a thread bar (3), which is screwed in a thread tube (1), as well as with the end plates (4, 9) at their both sides, which are covered with layings (5, 10) made of slide-proof material; marked thereby, that the revolving thread tube (1) mounted at the one end plate (9) with a movable rivet (6) using inserted washers (7 and 8) as the laying, as well as the thread bar (3) fixed firmly with the other end plate (4).

2. Special supports according to Patent Claim 1 marked thereby, that the end plates (4, 9) are furnished with U-shaped brackets (14 and 15), and their internal width corresponds to about the profile (thickness) of the special plates.

3. Special supports according to Patent Claims 1 or 2 with a sheathing, thereby marked, that in the cross-section it is used in the form of the U-shaped books' dummy (11 and 12) between the special plates, and it consists of an inside cover (11) as well as an outside cover (12), being continuously adjustable at the height reciprocally and fixed together in each position concerned through the clip frame (13) at the edge of the one cover (12).

## Revendications

1. Support de casiers pour des étagères de livres et de classement; montable ultérieurement entre deux tablettes de rayonnage superposées d'une étagère de livres et de classement déjà existante et dont la longueur peut être déterminée à réglage continu à l'aide d'une tige filetée (3), vissable dans un tube fileté (1), ainsi qu'à l'aide de plaques d'extrémité (4, 9) situées de chaque coté revêtues de couches (5, 10) de matière antidérapante; caractérisé par le fait que le tube fileté (1) pivotant par un rivet mobile (6) utilisant des rondelles de calage (7 et 8) est situé au niveau d'une des plaques d'extrémité (9) tandis que la tige filetée (3) est reliée fermement à l'autre plaque (4)

2. Support de casiers d'après la spécification de brevet d'invention 1 caractérisé par le fait que les plaques d'extrémité (4, 9) sont pourvues de brides de fixation en forme de U (14 et 15) dont le diamètre intérieur correspond à peu près à l'épaisseur des tablettes de rayonnage.

3. Support de casiers d'après la spécification de brevet d'invention 1 ou 2 avec un revêtement caractérisé par le fait qu'en tant que rêvetement on utilise un modèle de livre trompe l'oeil dont la coupe transversale représente à peu près un U (11 et 12) , montable entre les tablettes de rayonnage. De plus, ce modèle de livre trompe l'oeil est composé d'une enveloppe intérieure (11) ainsi que d'une enveloppe extérieure (12) coulissables réciproquement selon un réglage continu quant à la hauteur et qui peuvent être fixées ensemble au bord d'une des enveloppes (12) , dans toute position, grace à des pinces. (13).
